# EUROPÄISCHE PATENTSCHRIFT

(11) **EP 3 372 135 B1**
(45) Veröffentlichungstag und Bekanntmachung des Hinweises auf die Patenterteilung: **29.09.2021**
(21) Anmeldenummer: 18159772.5
(22) Anmeldetag: 02.03.2018
(51) Int. Cl.: A47L 1/05

(54) **SAUGDÜSE FÜR EIN HANDSAUGGERÄT UND HANDSAUGGERÄT**
SUCTION NOZZLE FOR A HANDHELD VACUUM CLEANER AND HANDHELD VACUUM CLEANER
BUSE D'ASPIRATION POUR UN ASPIRATEUR PORTATIF ET ASPIRATEUR PORTATIF

(30) Priorität: 10.03.2017 DE 102017105176
(43) Veröffentlichungstag der Anmeldung: 12.09.2018
(73) Patentinhaber: Leifheit AG, 56377 Nassau (DE)
(72) Erfinder: SCHAAF, Uwe, 64665 Alsbach-Hähnlein (DE); MODDICK, Christian, 48317 Drensteinfuhrt (DE); BRAND, Dieter, 56132 Dausenau (DE); WINDRICH, Michael, 65183 Wiesbaden (DE); DENK, André, 45481 Mülheim a.d. Ruhr (DE); BOSSCHER, Eric, 56379 Obernhof (DE)
(74) Vertreter: btb IP Bungartz Baltzer Partnerschaft mbB Patentanwälte

(56) Entgegenhaltungen:
- EP-A1- 2 992 799
- WO-A1-2014/009672
- WO-A1-2016/029966
- DE-A1-102012 104 102
- US-A1- 2012 266 923

## Beschreibung

Die Erfindung betrifft eine Abzieh- und Saugdüse für ein Handsauggerät nach dem Oberbegriff des Anspruch 1. Ferner betrifft die Erfindung ein Handsauggerät mit einer solchen Abzieh- und Saugdüse.

Gattungsgemäße Abzieh- und Saugdüsen sowie zugehörige Handsauggeräte sind aus der DE 10 2012 104 102 A1 bekannt. Sie sind zur Befestigung an einem tragbaren, bei bestimmungsgemäßer Benutzung in der Hand eines Benutzers zu haltenden Handsauggerät zum Aufsaugen von Flüssigkeiten oder Flüssigkeits-/Luftgemischen von ebenen Flächen, insbesondere Fensterflächen, Tischen oder ähnlichen, vertikalen, schrägen oder horizontalen Flächen vorgesehen.

Die Abzieh- und Saugdüsen weisen einen Saugkanalanschluss und einen Düsenkörper auf, der zumindest eine Abziehlippe, die entlang der Fläche zum Abziehen von Flüssigkeit in eine Abziehrichtung beweglich ist, und zumindest einen, im Bereich einer Flüssigkeitssammelseite der Abziehlippe angeordneten Ansaugspalt zum Ansaugen der vor der Abziehlippe angesammelten Flüssigkeit in eine mit dem Saugkanalanschluss strömungstechnisch in Verbindung stehende Ansaugkammer aufweist. Der Düsenkörper ist dabei zweiteilig mit einem den Saugkanalanschluss aufweisenden geräteseitigen Stützkörper und einem die Abziehlippe und den Ansaugspalt aufweisenden Saugkörper ausgebildet. Der Stützkörper ist im Abstand zur Abziehlippe und in Abziehrichtung gesehen vor der Abziehlippe angeordnet und bildet mit einer Stützfläche eine Stütze zum Abstützen auf der Fläche. Der Saugkörper ist mit dem Anschlusskörper schwenkbar verbunden und über ein Gelenk um eine Drehachse, die zur Anlagekante der Abziehlippe an der abzusaugenden Fläche parallel verläuft, gegen die Kraft eines Federmittels drehbar, das bei Anliegen der Stütze an der abzusaugenden Fläche die Abziehlippe an die Fläche anstellt.

Eine Abzieh- und Saugdüse für ein Handsauggerät und ein Handsauggerät sind ferner aus der US 2011 138 554 A1 bekannt. Diese bekannte Abzieh- und Saugdüse ist Teil eines mobilen Sauggerätes, das als Sauggerät zum Aufsaugen von Flüssigkeiten ausgebildet ist. Eine bevorzugte Anwendung solcher Sauggeräte ist das Abziehen von Fensterflächen nach dem Befeuchten bei gleichzeitigem Aufsaugen der abgezogenen Flüssigkeit. Dieses aus der US 2011 138 554 A1 bekannte Handsauggerät weist eine schwenkbare Lagerung der Abzieh- und Saugdüse um eine Mittelposition auf, wobei eine Rückstellfeder, die infolge des Anpressdrucks der Abziehlippe gegen die abzusaugende Fläche zunächst gespannt wird und die Abzieh- und Saugdüse nach Wegfall dieses Druckes wieder in die Ausgangsposition zurück stellt, vorgesehen ist.

Grundsätzlich ist die Erfindung allerdings nicht auf Flüssigkeitssauggeräte oder Fensterabzieher beschränkt, sie kann in Verbindung mit allen Formen von Handsauggeräten verwendet werden, wobei bei der bevorzugten Anwendung unter Handsauggerät ein Gerät verstanden wird, das batteriebetrieben ist und so klein ist, dass es mit einer Hand gegriffen und entlang der Fläche geführt werden kann.

Aus der WO 2016 029 968 A1 ist eine weitere Abzieh- und Saugdüse bekannt. Auch hier wird die Abzieh- und Saugdüse gegen eine Federkraft verschwenkt, wobei das Gelenk entweder innerhalb der Abzieh- und Saugdüse oder innerhalb des Handsauggerätes angeordnet sein kann. Eine ähnliche Lösung zeigt die DE 10 2014 001 250 B3.

Die oben genannten Abzieh- und Saugdüsen und die zugehörigen Handsauggeräte sind zwar gut geeignete, Flüssigkeiten zu sammeln und aufzusaugen, haben aber den Nachteil, dass je nach Orientierung des Handsauggerätes die Abziehlippe mit einem unterschiedlichen Druck und Winkel an die Fläche angestellt wird, was zu unterschiedlichen Abziehergebnissen, insbesondere Streifen- oder Schlierenbildung oder ähnlichen Problemen führen kann. Ferner kann zwar über die schwenkbare Abzieh- und Saugdüse ein definierter Anpressdruck aufgebracht werden, das Absaugen erfolgt allerdings nicht immer optimal, da der Benutzer den optimalen Winkel zum Anstellen der Abziehlippe durch das Ansetzen des Gerätes durch entsprechende Orientierung des Handsauggerätes selbst einstellen muss. Dies ist insbesondere dann nachteilig, wenn Ecken oder Ränder der abzuziehenden Fläche erreicht werden oder wenn das Gerät mit einer Verlängerungsstange benutzt wird, was das Handling des Gerätes aufwändiger und schwieriger macht.

Aus der DE 2 143 105 A1 wiederum ist ein mechanisches Abziehgerät bekannt, bei dem ohne Saugfunktion Flüssigkeit von einer Fläche abgezogen werden kann. Dieses Abziehgerät weist eine federbelastete Anlagerolle auf, über die es sich zusätzlich zur Abziehlippe auf der abzusaugenden Fläche abzustützen vermag. Diese Anlagerolle erleichtert die Führung des Abziehgeräts, hat jedoch den Nachteil, dass die Fläche, die zwischen der Anlagerolle und der Abziehlippe liegt, dann, wenn die Anlagerolle am unteren Rand eines Fensters gegen den Rahmen stößt, nur schwierig abgezogen werden kann.

Weitere Saugdüsen und Handsauggeräte sind auch der WO 2014/009672 A1, der WO 2016/029966 A1, der EP 2 992 799 A1 und der US 2012/0266923 A1 bekannt. Alle diese Saugdüsen sind relativ zu dem Handsauggerät, an dem sie befestigt werden sollen, -wenn überhaupt - nur wenig beweglich und weisen damit eine zu geringe Beweglichkeit auf, um das Gerät auch in Ecken und Kanten einfach mit optimalem Abzieh- und Saugergebnis einsetzen zu können.

Angesichts der Nachteile des oben genannten Standes der Technik ist es Aufgabe der Erfindung, eine Abzieh- und Saugdüse für ein Handsauggerät, bei dem eine optimale Reinigungswirkung durch eine Erleichterung der Anstellung des Gerätes an die abzusaugende Fläche ermöglicht ist. Eine weitere Aufgabe ist es, ein und ein Handsauggerät zu schaffen, dass mit einer solchen Abzieh- und Saugdüse verwendbar ist.

Diese Aufgabe wird nach der Erfindung hinsichtlich der Abzieh- und Saugdüse durch eine Abzieh- und Saugdüse nach Anspruch 1 gelöst. Hinsichtlich des Handsauggeräts wird diese Aufgabe durch ein Handsauggerät nach Anspruch 11 gelöst.

Erfindungsgemäß ist die Abzieh- und Saugdüse zweigeteilt: Ein fest mit dem Ansaugstutzen und damit mit dem Handsauggerät verbindbarer Stützkörper und einen hiermit gelenkig verbundenen Saugkörper. An letzterem sind die Abziehlippe und der Ansaugspalt zum Ansaugen des Sauggutes in Form von Flüssigkeiten oder eines Gemisches von Flüssigkeiten mit Schmutz und/oder Luftanteilen vorgesehen. Die Stütze ist dabei relativ zum Saugkanalanschluss fest positioniert, so dass eine über den in der Regel zylindrischen Saugkanal aufgebrachte Druckkraft des Benutzers beim Andrücken der Abzieh- und Saugdüse an die abzuziehende Fläche immer in Richtung Stützfläche gerichtet ist, diese also die Kraft aufnehmen kann. Hierdurch wird der Saukörper von dieser Druckkraft entlastet, wobei der drehbar am Stützkörper gelagerte Saugkörper durch die Federkraft in Richtung der abzuziehenden Fläche angestellt ist, so dass sich die Abziehlippe mit gleichbleibendem Druck - unabhängig von der Druckkraft des Benutzers oder der Orientierung des Geräte relativ zur Fläche, an die Fläche anlegt.

Durch die neue Abzieh- und Saugdüse für das Handsauggerät und das neue Handsauggerät kann nun der optimale Winkel zum Anstellen der Abziehlippe an die abzusaugende Fläche leicht gefunden werden, da sich eine definierte Lage durch die Stützfläche ergibt. Diese Stützfläche sorgt dafür, dass zusammen mit der Abziehlippe eine doppelte Linienpressung oder eine Kombination einer Linienpressung im Bereich der Abziehlippe mit einer oder mehreren Punkten, an denen sich die Stützfläche auf der Fläche abstützt, vorliegt. Hierdurch wird der Winkel der Abziehlippe relativ zur abzusaugenden Fläche festgelegt und der Benutzer kann das Gerät leicht parallel zur abzusaugenden Fläche verfahren.

Dadurch, dass nun die Andruckkraft des Benutzers auf das Handsauggerät durch die Stützfläche und bevorzugt auch durch die Drehachse verläuft und gleichzeitig die Abzieh- und Saugdüse um diese Drehachse gegen die Federkraft drehbar gelagert ist, kann sich die Abziehlippe mit dem Druck der Federkraft an die abzuziehende Fläche anlegen. Dies bedeutet, dass unabhängig von der Druckkraft des Benutzers, die im Wesentlichen von der Stützfläche aufgenommen wird, die Abziehlippe immer mit der gleichen Kraft gegen die abzuziehende Fläche gedrückt wird. Damit wird ein reproduzierbares Arbeitsergebnis erreicht und ein zu stark erhöhter Anpressdruck wird vermieden.

Oft hat der der Benutzer das Problem, dass er in den Ecken oder an Kanten nicht kontinuierlich Abziehen kann, da Ränder des Fensterrahmens oder der Boden die Bewegung des Handsauggerätes behindern. Die führt dazu, dass ein Bereich zwischen der Stützfläche und der Abziehlippe nicht mehr optimal abgezogen oder abgesaugt werden kann. Damit dieses Problem vermindert wird, müsste der Benutzer das Gerät bei Erreichen des Fensterrahmens hinten anheben um in den Kanten- oder Eckenbereich hinein zu gelangen. Dies wird nunmehr bei einer bevorzugten Weiterbildung der Erfindung dadurch vereinfacht, dass eine besondere Führungsfläche vorgesehen ist, die automatisch das Gerät anhebt, so dass die Stützfläche von der abzusaugenden Fläche abhebt und über die Kante bzw. die Ecke geführt wird. Der Benutzer kann so das Gerät auf der Führungsfläche weiter abstützen und muss nicht eigenständig den Optimalen Winkel finden, um in die Ecken gelangen zu können. Dies ist insbesondere bei Überkopfarbeit oder bei Geräten interessant, die am Ende einer Teleskop- oder Verlängerungsstange betrieben werden.

Um die oben genannte Funktion zu realisieren, ist die Führungsfläche auf der, der Abziehlippe gegenüber liegenden Seite der Stützfläche angeordnet. Sie entfernt sich mit zunehmenden Abstand von der Stützfläche immer weiter von der Ebene der abzusaugenden Fläche, so dass eine schiefe Ebene oder eine gerundete Fläche entsteht, die dafür Sorge trägt, dass das Gerät mit dieser Fläche zunächst auf der Kante bzw. Ecke aufsitzt und dann durch das Abgleiten der Führungsfläche auf dem Rand angehoben wird. Der Benutzer stößt also mit dem Gerät nicht gegen eine Kante und muss dann seine Saugbewegung neu ansetzen sondern wird kontinuierlich weitergeführt, so dass das Absaugen der Eckbereiche bzw. Kantenbereiche erleichtert wird.

Die Stützfläche wird bevorzugt von einem drehbaren Bauteil gebildet, das ein Abrollen der Stützfläche auf der abzusaugenden Fläche ermöglicht. Dies können eine Kugel, eine Walze oder auch mehrere Räder sein. Wichtig ist lediglich, dass die Stützfläche bzw. die Stützflächen im Abstand zur Abziehlippe vorgesehen sind, um eine Ausrichtung des Handsauggerätes zu ermöglichen. Auch die Führungsfläche kann weitgehend beliebig gestaltet werden, sie kann vom Gehäuse der Abzieh- und Saugdüse selbst gebildet sein oder auch von Nocken gebildet sein, die beispielsweise vom unteren Rand des Gehäuses nach unten hervorspringen. Bevorzugt ist die Führungsfläche gerundet, so dass sich eine kontinuierliche, stoßfreie Abhebebewegung infolge der Führung ergibt.

Nachfolgend werden besonders bevorzugte Ausgestaltungen der Abzieh- und Saugdüse sowie des Handsauggerätes beschrieben, die auch unabhängig von dem Vorsehen der Stützfläche und der Führungsfläche das Gerät vorteilhaft weiterbilden und eine selbstständige Erfindung darstellen können.

Bevorzugt ist, wie auch schon beim Stand der Technik, die Abzieh- und Saugdüse beweglich gegen ein Federmittel gelagert. Dies hat den Vorteil, dass die Lagerung einen definierten Anpressdruck auch bei kleineren Nickbewegungen des Anwenders sicherstellt. Diese Bewegung der Abzieh- und Saugdüse kann genutzt werden, um das Gerät zu bedienen. Während zum einen der Anpressdruck über einen Drucksensor ermittelt werden kann, so dass infolge dieser Druckerhöhung der Motor in der Leistung erhöht wird oder überhaupt erst eingeschaltet wird, kann auch der Winkel der Abzieh- und Saugdüse relativ zum Handsauggerät erfasst werden und als Schaltungssignal für die Steuerung des Motors des Handsauggerätes genutzt werden.

Der Saugkörper der Abzieh- und Saugdüse ist über ein Gelenk schwenk- oder drehbar mit dem Stützkörper verbunden, der wiederum seinerseits an dem Saugkanalanschluss, der üblicherweise die Form eines Stutzens aufweist, befestigt ist bzw. in diesen eingesteckt ist. Der Saugkanal erstreckt sich dabei von dem Handsauggerät durch diesen Saugkanalanschluss in eine Ansaugkammer im Gehäuse des Saugkörpers durch den Stützkörper und bevorzugt auch durch das Gelenk, wobei die Saugkammer im Ansaugkörper wiederum strömungstechnisch mit dem Ansaugspalt, der benachbart zur Ansauglippe vorgesehen ist, verbunden ist.

Das Gelenk kann ein Kugelgelenk sein, das von dem Strömungskanal durchsetzt ist. Alternativ kann der Strömungskanal auch elastisch ausgebildet sein und zum Beispiel die Form eines Schlauches oder elastischen Rohres aufweisen, während die Abzieh- und Saugdüse über ein separates Gelenk an dem Saugkanalanschluss gelagert sein kann. Auch eine Lagerung der vollständigen Abzieh- und Saugdüse am Handsauggerät über ein Gelenk ist möglich. Das Gelenk wiederum kann eine Kurbelschwinge oder auch ein Lagerbock sein, der zum Beispiel einen hohlzylindrischen Teil der Ansaugkammer beidseitig lagert.

Die Drehbewegung bzw. Schwenkbewegung der Abzieh- und Saugdüse relativ zum feststehenden Teil des Handsauggerätes ist bevorzugt über Anschläge begrenzt. Ferner kann ein Dämpferelement vorgesehen sein, dass entweder über eine Reibungsdämpfung des Gelenkes oder eine stoßdämpferartige separate Ausgestaltung die Schwenkbewegung der Abzieh- und Saugdüse dämpft. Die Feder wiederum, die die Abzieh- und Saugdüse in die Ausgangsposition zurück stellt, kann eine im Gelenk vorgesehene Feder sein oder auch von einer separaten Feder gebildet sein. Ferner kann die Federwirkung auch über die elastischen Materialeigenschaften der Saugkanalwandung oder sonstiger Bereiche der Abzieh- und Saugdüse realisiert werden.

Schließlich ist es möglich, dem Benutzer über eine optische Kontrolle anzuzeigen, ob die Stützfläche und die Abziehlippe an der abzusaugenden Fläche anliegen. Hierzu sind entsprechende Sensoren vorgesehen, die zum Beispiel eine Signallampe steuern. Auch ein akustisches Signal, das beispielsweise bei laufendem Motor ohne Kontakt der Stützfläche und der Abziehlippe zu einer Fläche ertönt, ist möglich. Letztlich kann jedes Indikatormittel verwendet werden, dass dem Benutzer den Kontakt der beiden Flächen zur abzusaugenden Fläche bzw. das Fehlen dieses Kontaktes signalisieren kann.

Eine Steuerung, die das Saugaggregat herunterfährt oder abschaltet, wenn Drucksensoren an der Stützfläche feststellen, dass diese nicht in Anlage an der abzusagenden Fläche ist, kann die Stand-by-Zeit des Gerätes verlängern und Energie sparen. Anstelle der Drucksensoren kann natürlich auch jede andere Sensorik, einschließlich eines Belastungssensors für den Motor des Saugaggregates verwendet werden, der einen Strömungswiderstand im Ansaugkanal oder im Bereich des Saugaggregates unmittelbar oder mittelbar erkennen kann.

Weitere Merkmale und Vorteile der Erfindung ergeben sich aus der nachfolgenden Beschreibung bevorzugter Ausführungsbeispiele anhand der Zeichnungen.

In den Zeichnungen zeigen:
- Fig. 1: ein Ausführungsbeispiel einer erfindungsgemäßen Abzieh- und Saugdüse in einer Seitenansicht,
- Fig. 2: ein Handsauggerät nach der Erfindung ohne Abzieh- und Saugdüse in einer ersten Ansicht,
- Fig. 3: das in Figur 2 dargestellte Handsauggerät aus einer anderen Perspektive,
- Fig. 4: das in den Figuren 2 und 3 dargestellte Handsauggerät mit montierter Abzieh- und Saugdüse,
- Fig. 5: das Sauggerät aus Figur 4 aus einer anderen Perspektive,
- Fig. 6: eine schematische Ansicht der Funktionsweise der Abzieh- und Saugdüse nach der Erfindung in einer Schnittansicht und
- Fig. 7: die Abzieh- und Saugdüse aus Figur 6 eine schematische Ansicht bei Erreichen des Fensterrahmens.

In Figur 1 ist eine erfindungsgemäße Abzieh- und Saugdüse dargestellt, die einen Düsenkörper 1 mit einer Abziehlippe 2 und einen rechts daneben angeordneten Gummistreifen aufweist, der zusammen mit der Abziehlippe 2 den Ansaugspalt 4 begrenzt. Der Düsenkörper 1 setzt sich aus einem Stützkörper, der relativ zum Handsauggerät 7 bei montierter Abzieh- und Saugdüse feststehend ist, und einem heran schwenkbar um ein Gelenkt 10 drehbaren Ansaugkörper mit der Abziehlippe 2 zusammen. Über den Ansaugspalt 4 im Absaugkörper kann Flüssigkeit, die sich bei einer Bewegung der Abzieh- und Saugdüse nach rechts vor der Abziehlippe 2 sammelt, in den Ansaugkanal 6 eingesaugt werden. Der Düsenkörper 1 wiederum ist über einen Saugkanalanschluss 5 mit einem hier nicht dargestellten Handsauggerät 7 verbindbar. Bei dieser Ausgestaltung weist das Gehäuse des Düsenkörpers 1 eine innere Ansaugkammer 12 auf, in der der Unterdruck des Saugaggregates des Handsauggerätes 7, das bevorzugt elektromotorisch betrieben ist, bereitgestellt wird.

In den Figuren 2 und 3 ist ein Handsauggerät 7 dargestellt, dass in Verbindung mit der in Figur 1 dargestellten Abzieh- und Saugdüse verwendet werden kann. Zu erkennen ist der geräteseitige Teil des Gelenkes 10, über den das Handsauggerät 7 gelenkig mit der Abzieh- und Saugdüse verbunden werden kann. Die am Handsauggerät 7 montierte Abzieh- und Saugdüse ist in Figur 4 und in Figur 5 dargestellt. Sie erstreckt sich mit dem Ansaugkanal 6 des Sauganschlusses 5 in das Handsauggerät 7 hinein, so dass der Ansaugspalt 4 in Strömungsverbindung mit dem Saugaggregat des Handsauggerätes 7 steht.

Die Abzieh- und Saugdüse 2 ist schwenkbar gegen die Kraft einer Rückstellfeder gelagert, wobei hier nicht sichtbare Anschläge die Schwenkbewegung begrenzen. Der Akku, der den als Saugaggregat verwendeten Motor des Handsauggerätes 7 versorgt, ist bevorzugt im Handgriff des Handsauggerätes 7 angeordnet, da sich hierdurch eine günstige Gewichtsverteilung ergibt. Der untere Bereich des Handgriffs 7 kann als Steckhülse zum Einstecken einer Verlängerungs- oder Teleskopstange ausgebildet sein.

Die erfindungsgemäße Funktion der Abzieh- und Saugdüse ergibt sich aus den Figuren 6 und 7 am deutlichsten. Die Abzieh- und Saugdüse weist eine Stützfläche 8 auf, die hier in Form von Rollen ausgebildet ist. Die Lauffläche der Rolle bildet also jeweils die Stützfläche 8, die zusammen mit der Kontaktfläche der Abziehlippe 2 die Orientierung der Abzieh- und Saugdüse relativ zur abzusaugenden Fläche 3 festlegt. Da die Abzieh- und Saugdüse gegen die Federkraft des Federmittels 11 schwenkbar ist, kann unabhängig davon, in welcher Orientierung der Benutzer das Gerät gegen die abzusaugende Fläche 3 drückt, die Abzieh- und Saugdüse die jeweils optimale Position einnehmen.

Hierdurch ist der Ansaugspalt 4 durch die Abziehlippe 2 und einen darunter angeordneten Gummistreifen geschlossen, so dass sich eine optimale Saugwirkung in die Ansaugkammer 12 der Abzieh- und Saugdüse ergibt. Die Ansaugkammer 12 wiederum ist über den Saugkanalanschluss 5 mit einer hier nicht im Detail dargestellten inneren Ansaugvorrichtung, die mit dem Saugaggregat des Handsauggerätes 7 zusammenwirkt, verbunden.

Erreicht nun beispielsweise die Abzieh- und Saugdüse beim Fahren entlang eines Fensters den Rand eines Fensterrahmens, so wie es in Figur 7 dargestellt ist, würde die Stützfläche 8 bzw. die diese Fläche tragende Rolle gegen den Fensterrahmen stoßen und ein weiteres Hineinfahren in die Ecke durch die Abziehlippe 2 verhindern. Dies bedeutet, dass der Benutzer von Hand das Gerät schwenken muss, was einerseits dazu führen kann, dass er die Abziehlippe 2 überdehnt oder dass die hintere Begrenzung des Ansaugspaltes 4 von der Fensterfläche abhebt und zum anderen durch die inhomogene Bewegung die Saugwirkung beeinträchtigt werden kann.

Damit nun im Eckbereich leicht und einfach durch eine homogene Fortsetzung der Bewegung des Handsauggerätes 7 auch dieser Eckbereich ausgesaugt werden kann, ist die Führungsfläche 9 vorgesehen. Diese ist hier in Form eines sich nach unten, glockenartig arbeiteten Randes des Gehäuses des Düsenkörpers 1 ausgebildet. Wie dargestellt, bewirkt dieser nockenartige Bereich, dass sich die Abzieh- und Saugdüse leicht verdreht, so dass die Stützfläche 8 von der abzusaugenden Fläche 3 abhebt und über den Rand des Fensterrahmens geführt wird.

Dies bewirkt eine effektive Absaugung auch im Eckbereich, so dass der Benutzer mit einer harmonischen Bewegung das Sauggerät bis zum Randbereich des Fensters oder einer sonstigen Fläche führen kann.

### Bezugszeichenliste:

- 1: Düsenkörper
- 2: Abziehlippe
- 3: Abzusaugende Fläche
- 4: Ansaugspalt
- 5: Saugkanalanschluss
- 6: Ansaugkanal
- 7: Handsauggerät
- 8: Stützfläche
- 9: Führungsfläche
- 10: Gelenk
- 11: Federmittel
- 12: Ansaugkammer

- A: Abziehrichtung
- D: Drehachse

## Patentansprüche

1. Abzieh- und Saugdüse zur Befestigung an einem tragbaren, bei bestimmungsgemäßer Benutzung in der Hand eine Benutzers zu haltenden Handsauggerät (7) zum Aufsaugen von Flüssigkeiten oder Flüssigkeits-/Luftgemischen von ebenen Flächen (3), mit einem Saugkanalanschluss (5) und einem einen Düsenkörper (1), der zumindest eine Abziehlippe (2), die entlang der Fläche (3) zum Abziehen von Flüssigkeit in eine Abziehrichtung (A) beweglich ist, und zumindest einen, im Bereich einer Flüssigkeitssammelseite der Abziehlippe (2) angeordneten Ansaugspalt (4) zum Ansaugen der vor der Abziehlippe (2) angesammelten Flüssigkeit in eine mit dem Saugkanalanschluss (5) strömungstechnisch in Verbindung stehende Ansaugkammer (12) aufweist, wobei der Düsenkörper (1) zweiteilig mit einem, den Saugkanalanschluss (5) aufweisenden geräteseitigen Stützkörper und einem, die Abziehlippe (2) und den Ansaugspalt (4) aufweisenden Saugkörper ausgebildet ist und der Stützkörper eine im Abstand zur Abziehlippe (2) und in Abziehrichtung (A) gesehen vor der Abziehlippe (2) angeordnete Stütze zum Abstützen auf der Fläche (3) aufweist und der Saugkörper über ein Gelenk (10) um eine zur Anlagekante der Abziehlippe (2) an der Fläche (3) parallele Drehachse (D) gegen die Kraft eines, bei Anliegen der Stütze an der Fläche (3) die Abziehlippe (2) an die Fläche (3) anstellenden Federmittels (11) drehbar mit dem Anschlusskörper verbunden ist und wobei die Stütze relativ zum Saugkanalanschluss (5) derart ausgebildet ist, dass sie sich bei Andrücken der Abzieh- und Saugdüse an die Fläche (3) mit einer flächigen oder linenartigen Stützfläche (8) im Kontaktbereich an der Fläche (3) abstützt, wobei die Wirkungslinie einer auf den Saugkanalanschluss (5) wirkenden Andruckkraft durch den in der Lage relativ zum Saugkanalanschluss (5) nicht veränderlichen Kontaktbereich der Stütze mit der Fläche (3) verläuft, **dadurch gekennzeichnet, dass** der Saugkörper auf der, der Abziehlippe (2) abgewandten Seite der Stützfläche (8) eine Führungsfläche (9) aufweist, die eine in Richtung des Saugkanalanschluss (5) gebogene Fläche ist, die sich mit zunehmenden Abstand von der Stützfläche (8) von der abzusaugenden Fläche (3) entfernt und der Düsenkörper (1) wenigstens einen Führungszapfen aufweist, der zur Bildung der Führungsfläche (9) vom Gehäuse des Düsenkörpers (1) in Abziehrichtung (A) hervorspringt.

2. Abzieh- und Saugdüse für ein Handsauggerät (7) nach Anspruch 1, **dadurch gekennzeichnet, dass** die Drehachse (D) derart angeordnet sich, dass die Wirkungslinie durch Drehachse (D) verläuft.

3. Abzieh- und Saugdüse für ein Handsauggerät (7) nach Anspruch 1 oder 2, **dadurch gekennzeichnet, dass** die Stützfläche (8) von der Lauffläche zumindest einer, drehbar an dem Saugkörper (1) gelagerten, als Rolle oder Walze ausgebildeten Stützrolle gebildet ist.

4. Abzieh- und Saugdüse für ein Handsauggerät (7) nach Anspruch 1, 2 oder 3, **dadurch gekennzeichnet, dass** die Führungsfläche (9) von einem gebogenen Führungselement gebildet ist.

5. Abzieh- und Saugdüse für ein Handsauggerät (7) nach Anspruch 1, 2 oder 3, **dadurch gekennzeichnet, dass** die Führungsfläche (9) von einem, dem Ansaugspalt (4) abgewandten Bereich des Gehäuses des Düsenkörpers (1) gebildet ist.

6. Abzieh- und Saugdüse für ein Handsauggerät (7) nach einem der vorhergehenden Ansprüche, **dadurch gekennzeichnet, dass** der Düsenkörper (1) zwei, im Abstand zueinander angeordnete, die Führungsfläche (9) bildende Führungszapfen aufweist.

7. Abzieh- und Saugdüse für ein Handsauggerät (7) nach einem der vorhergehenden Ansprüche, **dadurch gekennzeichnet, dass** der Saugkanalanschluss (5) von einem mit dem Handsauggerät (7) verbindbaren und an dem Stützkörper fest angeordneten Stutzen gebildet ist, wobei der Stützkörper über das Gelenk (10) mit dem Saugkörper des Düsenkörpers (1) verbunden ist und sich ein Strömungskanal von dem Ansaugspalt (4) durch das Gelenk (10) und den Stutzen erstreckt.

8. Abzieh- und Saugdüse für ein Handsauggerät (7) nach einem der vorhergehenden Ansprüche, **dadurch gekennzeichnet, dass** die Abziehlippe (2) um eine zur abzusaugenden Fläche (3) rechtwinklige Achse mittelbar oder unmittelbar relativ zum Saugkanalanschluss (5) drehbar gelagert ist.

9. Abzieh- und Saugdüse für ein Handsauggerät (7) nach einem der vorhergehenden Ansprüche, **dadurch gekennzeichnet, dass** das Gelenk (10) als Kugelgelenk ausgebildet oder von einem elastischen Gehäusebereich der Abzieh- und Saugdüse gebildet ist.

10. Abzieh- und Saugdüse für ein Handsauggerät (7) nach einem der Ansprüche 1 bis 8, **dadurch gekennzeichnet, dass** das Gelenk (10) als Kurbelschwinge ausgebildet oder von einem Lagerbock gebildet ist, an dem zwei Enden eines hohlzylindrisch ausgebildeten Bereichs einer im Gehäuse ausgebildeten Ansaugkammer (12) drehbar gelagert sind.

11. Handsauggerät (7) mit einem Saugaggregat, einem Sauggutbehälter, einem Ansaugkanal (6) und einer Abzieh- und Saugdüse zum Aufsaugen von Sauggut in Form von Flüssigkeiten oder Flüssigkeits-/Luftgemischen in den Sauggutbehälter,
**dadurch gekennzeichnet, dass**
die Abzieh- und Saugdüse eine Abzieh- und Saugdüse nach einem der Ansprüche 1 bis 10 ist.

12. Handsauggerät (7) nach dem vorhergehenden Anspruch, **dadurch gekennzeichnet, dass** die Abzieh- und Saugdüse (1) zumindest einen Leistungsschalter aufweist, wobei das Handsauggerät (7) eine Steuerung aufweist, die mit dem Leistungsschalter zusammenwirkt, so dass über den Leistungsschalter die Steuerung derart schaltbar ist, dass über den Leistungsschalter das Saugaggregat in seiner Leistung herunter- bzw. heraufgefahren werden kann oder aus- bzw. eingeschaltet werden kann, wobei über einen oder mehrere Drucksensoren die Anlage der Stützfläche (8) und/oder der Abziehlippe (2) an der abzusaugenden Fläche (3) erfassbar ist und die Steuerung bei fehlendem Druck auf die Drucksensoren das Saugaggregat selbsttätig heruntergefahren oder abgeschaltet wird.

13. Handsauggerät (7) nach dem vorhergehenden Anspruch, **dadurch gekennzeichnet, dass** das Handsauggerät (7) optische und/oder akustische Indikatormittel aufweist, über die ein Abheben der Stützfläche (8) und/oder der Abziehlippe (2) von der abzusaugenden Fläche (3) dem Benutzer anzeigbar ist, wobei die Steuerung bei entsprechendem Signal der Drucksensoren die Indikatormittel selbstständig zu aktivieren vermag.

## Claims

1. Extraction and suction nozzle for a handheld vacuum cleaner (7) to be held in the hand of a user during designated use for sucking up liquids or liquid/air mixtures from flat surfaces (3), having a suction channel connection (5) and a nozzle body (1) which has at least one squeegee (2) which is movable along the surface (3) for drawing off liquid in a drawing-off direction (A), and at least one suction gap (4), arranged in the region of a liquid collection side of the squeegee (2), for sucking the liquid collected upstream of the extraction lip (2) into a suction chamber (12) which is fluidically connected to the suction duct connection (5), wherein the nozzle body (1) being embodied in two parts with a supporting body on the device side having the suction channel connection (5) and a suction body comprising the squeegee (2) and the suction gap (4) and wherein the support body has a support arranged at a distance from the extractor lip (2) and in front of the extractor lip (2), as seen in the extractor direction (A), for support on the surface (3), and the suction body has a joint (10) about an axis of rotation (D), which is parallel to the contact edge of the squeegee (2) on the surface (3) and is connected to the connection body so as to be rotatable against the force of a spring means (11) which sets the pull-off lip (2) against the surface (3) when the support rests against the surface (3) and wherein the support is embodied relative to the suction channel connection (5) in such a way that, when the extractor and suction nozzle is pressed against the surface (3), it is supported in the contact area against the surface (3) by means of a flat or linear supporting surface (8), wherein the line of action of a pressure force acting on the suction channel connection (5) extends through the contact area of the support with the surface (3), which contact region is not variable in position relative to the suction channel connection (5),
**characterised in that**
the suction body has, on the side of the supporting surface (8) facing away from the extraction lip (2), a guide surface (9) which is a surface curved in the direction of the suction channel connection (5) and which moves away from the surface (3) to be extracted with increasing distance of the supporting surface (8), wherein the nozzle body (1) has at least one guide pin which projects from the housing of the nozzle body (1) in the extractor direction (A) to form the guide surface (9).

2. Extraction and suction nozzle for a handheld vacuum cleaner (7) according to claim 1, **characterized in that** the axis of rotation (D) is arranged in such a way that the line of action runs through the axis of rotation (D).

3. Extraction and suction nozzle for a handheld vacuum cleaner (7) according to claim 1 or 2, **characterized in that** the supporting surface (8) is formed by the tread of at least one supporting roller embodied as a roller or roll and rotatably supported on the suction body (1).

4. Extraction and suction nozzle for a hand-held suction device (7) according to claim 1, 2 or 3, **characterized in that** the guide surface (9) is formed by a curved guide element.

5. Extraction and suction nozzle for a hand-held suction device (7) according to claim 1, 2 or 3, **characterized in that** the guide surface (9) is formed by an area of the housing of the nozzle body (1) facing away from the suction gap (4).

6. Extraction and suction nozzle for a hand-held suction device (7) according to one of the preceding claims, **characterized in that** the nozzle body (1) has two guide pins arranged at a distance from one another and forming the guide surface (9).

7. Extraction and suction nozzle for a hand-held suction device (7) according to one of the preceding claims, **characterized in that** the suction channel connection (5) is formed by a nozzle which can be connected to the hand-held suction device (7) and is fixedly arranged on the support body, the support body being connected to the suction body of the nozzle body (1) via the joint (10) and a flow channel extending from the suction gap (4) through the joint (10) and the nozzle.

8. Extraction and suction nozzle for a hand-held suction device (7) according to one of the preceding claims, **characterized in that** the squeegee (2) is supported so as to be rotatable indirectly or directly relative to the suction channel connection (5) about an axis at right angles to the surface (3) to be extracted.

9. Extraction and suction nozzle for a hand-held suction device (7) according to one of the preceding claims, **characterized in that** the joint (10) is embodied as a ball joint or is formed by an elastic housing region of the extraction and suction nozzle.

10. Extraction and suction nozzle for a hand-held suction device (7) according to one of the claims 1 to 8, **characterized in that** the joint (10) is embodied as a crank rocker or is formed by a bearing block on which two ends of a hollow-cylindrical region of a suction chamber (12) formed in the housing are rotatably supported.

11. Hand-held suction device (7) with a suction unit, a reservoir for the suction material, a suction channel (6) and a suction nozzle for sucking up suction material in the form of liquids or liquid/air mixtures into the reservoir for the suction material, **characterized in that** the suction nozzle is a suction nozzle according to one of claims 1 to 10.

12. Hand-held suction device (7) according to the preceding claim, **characterized in that** the extraction and suction nozzle (1) has at least one power switch, the hand-held suction device (7) having a control which interacts with the power switch, so that the control can be switched via the power switch in such a way that the power of the suction device can be reduced or increased via the power switch or can be switched off via the power switch. the power of the suction unit can be reduced or increased or switched off or on, wherein the contact of the support surface (8) and/or the squeegee (2) with the surface (3) to be extracted can be detected by means of one or more pressure sensors and the control system automatically reduces or switches off the suction unit if there is no pressure on the pressure sensors.

13. Hand-held suction device (7) according to the preceding claim, **characterized in that** the hand-held suction device (7) has optical and/or acoustic indicating means by means of which the user can be indicated a lifting of the support surface (8) and/or of the suction lip (2) of the surface (3) to be sucked off, wherein the indicating means can be automatically activated by the control in the case of a corresponding signal of the pressure sensors.

## Revendications

1. Buse d'aspiration et de succion destinée à être fixée à un dispositif d'aspiration portatif (7) à tenir dans la main d'un utilisateur pendant l'utilisation prévue pour aspirer des liquides ou des mélanges liquide/air de surfaces planes (3), avec un raccord de canal d'aspiration (5) et un corps de buse (1) qui présente au moins une lèvre d'aspiration (2) mobile le long de la surface (3) pour aspirer du liquide dans une direction d'aspiration (A), et au moins une fente d'aspiration (4) disposée dans la zone d'un côté de collecte de liquide de la lèvre d'aspiration (2) pour aspirer le liquide collecté en amont de la lèvre d'aspiration (2) dans une chambre d'aspiration (12) en liaison fluidique avec le raccord de canal d'aspiration (5), dans lequel le corps de buse (1) étant formé en deux parties avec un corps de support du côté du dispositif ayant le raccord du canal d'aspiration (5) et un corps d'aspiration ayant la lèvre d'extraction (2) et la fente d'aspiration (4) et dans lequel le corps de support a un support disposé à une distance de la lèvre d'extraction (2) et devant la lèvre d'extraction (2), comme vu dans la direction d'extraction (A), pour un support sur la surface (3) et le corps d'aspiration a une articulation (10) autour d'un axe de rotation (D), qui est parallèle à l'arête d'appui de la lèvre d'arrachage (2) sur la surface (3) et est relié au corps de liaison de manière à pouvoir tourner à l'encontre de la force d'un moyen de ressort (11) qui applique la lèvre d'arrachage (2) contre la surface (3) lorsque le support repose sur la surface (3) et dans lequel le support est conçu par rapport à la connexion du canal d'aspiration (5) de telle sorte que, lorsque la buse d'aspiration et de succion sont pressés contre la surface (3), ils sont soutenus dans la zone de contact contre la surface (3) par une surface d'appui (8) plate ou linéaire, dans lequel la ligne d'action d'une force de pression agissant sur la connexion du canal d'aspiration (5) passe par la zone de contact du support avec la surface (3), laquelle zone de contact ne varie pas en position par rapport à la connexion du canal d'aspiration (5),
**caractérisé en ce que**
le corps d'aspiration présente, sur le côté de la surface d'appui (8) opposé à la lèvre d'extraction (2), une surface de guidage (9) qui est une surface incurvée dans la direction de la connexion du canal d'aspiration (5) et qui s'éloigne de la surface (3) à extraire avec une distance croissante de la surface d'appui (8), dans lequel le corps de buse (1) comporte au moins une broche de guidage qui fait saillie du boîtier du corps de buse (1) dans la direction de retrait (A) pour former la surface de guidage (9).

2. Buse d'aspiration et de succion pour un dispositif d'aspiration portatif (7) selon la revendication 1, **caractérisée en ce que** l'axe de rotation (D) est disposé de telle sorte que la ligne d'action passe par l'axe de rotation (D).

3. Buse d'aspiration et de succion pour un dispositif d'aspiration portatif (7) selon la revendication 1 ou 2, **caractérisée en ce que** la surface d'appui (8) est formée par la surface de roulement d'au moins un rouleau d'appui qui est monté rotatif sur le corps d'aspiration (1) et qui est conçu comme un rouleau ou un cylindre.

4. Buse d'aspiration et de succion pour un dispositif d'aspiration portatif (7) selon la revendication 1, 2 ou 3, **caractérisée en ce que** la surface de guidage (9) est formée par un élément de guidage incurvé.

5. Buse d'aspiration et de succion pour un dispositif d'aspiration portatif (7) selon la revendication 1, 2 ou 3, **caractérisée en ce que** la surface de guidage (9) est formée par une zone du logement du corps de buse (1) opposée à la fente d'aspiration (4).

6. Buse d'aspiration et de succion pour un dispositif d'aspiration portatif (7) selon l'une des revendications précédentes, **caractérisée en ce que** le corps de buse (1) présente deux tiges de guidage disposées à distance l'une de l'autre et formant la surface de guidage (9).

7. Buse d'aspiration et de succion pour un dispositif d'aspiration portatif (7) selon l'une des revendications précédentes, **caractérisée en ce que** le raccord de canal d'aspiration (5) est formé par une buse pouvant être reliée au dispositif d'aspiration portatif (7) et disposée de manière fixe sur le corps de support, le corps de support étant relié au corps d'aspiration du corps de buse (1) par l'intermédiaire de l'articulation (10) et un canal d'écoulement s'étendant depuis la fente d'aspiration (4) à travers l'articulation (10) et la buse.

8. Buse d'aspiration et de succion pour un dispositif d'aspiration portatif (7) selon l'une des revendications précédentes, **caractérisé en ce que** la lèvre d'extraction (2) est montée rotative indirectement ou directement par rapport au raccord du canal d'aspiration (5) autour d'un axe perpendiculaire à la surface (3) à extraire.

9. Buse d'aspiration et de succion pour un dispositif d'aspiration portatif (7) selon l'une des revendications précédentes, **caractérisée en ce que** l'articulation (10) est conçue comme une articulation à rotule ou est formée par une zone de logement élastique de la buse d'extraction et d'aspiration.

10. Buse d'aspiration et de succion pour un dispositif d'aspiration portatif (7) selon l'une des revendications 1 à 8, **caractérisée en ce que** l'articulation (10) est conçue comme une biellette de manivelle ou est formée par un bloc de palier sur lequel sont montées à rotation deux extrémités d'une région cylindrique creuse d'une chambre d'aspiration (12) formée dans le boîtier.

11. Dispositif d'aspiration portatif (7) avec une unité d'aspiration, un récipient de matériau d'aspiration, un canal d'aspiration (6) et une buse d'aspiration et de succion pour aspirer le matériau d'aspiration sous forme de liquides ou de mélanges liquide/air dans le récipient de matériau d'aspiration, **caractérisé en ce que** la buse d'aspiration et de succion est une buse d'extraction et d'aspiration selon l'une des revendications 1 à 10.

12. Dispositif d'aspiration portatif (7) selon la revendication précédente, **caractérisé en ce que** la buse d'extraction et d'aspiration (1) présente au moins un interrupteur de puissance, dans lequel le dispositif d'aspiration portatif (7) présentant une commande qui coopère avec l'interrupteur de puissance et de sorte que la commande peut être commutée par l'intermédiaire de l'interrupteur de puissance de telle sorte que la puissance du dispositif d'aspiration peut être réduite ou augmentée par l'intermédiaire de l'interrupteur de puissance ou peut être coupée par l'intermédiaire de l'interrupteur de puissance, dans lequel le contact de la surface de support (8) et/ou de la lèvre d'extraction (2) avec la surface (3) à extraire peut être détecté au moyen d'un ou de plusieurs capteurs de pression et le système de commande réduit ou met hors service automatiquement l'unité d'aspiration en l'absence de pression sur les capteurs de pression.

13. Dispositif d'aspiration portatif (7) selon la revendication précédente, **caractérisé en ce que** le dispositif d'aspiration portatif (7) présente des moyens d'indication optiques et/ou acoustiques, au moyen desquels un soulèvement de la surface d'appui (8) et/ou de la lèvre d'extraction (2) de la surface (3) à aspirer peut-être indiquer à l'utilisateur, la commande pouvant activer automatiquement les moyens d'indication en cas de signal correspondant des capteurs de pression.
